# EUROPÄISCHE PATENTSCHRIFT

(11) **EP 0 134 223 B1**
(45) Veröffentlichungstag und Bekanntmachung des Hinweises auf die Patenterteilung: **01.04.1987**
(21) Anmeldenummer: 84900501.2
(22) Anmeldetag: 25.01.1984
(51) Int. Cl.: B21D 47/04

(54) **VERFAHREN ZUM HERSTELLEN WÄRMEGEDÄMMTER VERBUNDPROFILE FÜR FENSTER, TÜREN UND FASSADEN**
METHOD FOR FABRICATING THERMO INSULATED COMPOUND PROFILES FOR WINDOWS, DOORS AND FA ADES
PROCEDE DE FABRICATION DE PROFILES COMPOSITES CALORIFUGES POUR FENETRES, PORTES ET FA ADES

(30) Priorität: 31.01.1983 DE 3303094
(43) Veröffentlichungstag der Anmeldung: 20.03.1985
(73) Patentinhaber: Mühle, Manfred, D-4972 Löhne 2 (DE)
(72) Erfinder: Mühle, Manfred, D-4972 Löhne 2 (DE)
(74) Vertreter: Hentzschel, Hans-Jürgen, Dipl.-Ing.
(86) Internationale Anmeldenummer: DE8400019
(87) Internationale Veröffentlichungsnummer: WO8402862

## Beschreibung

Die Erfindung betrifft ein Verfahren zum Herstellen wärmegedämmter Verbundprofile für Fenster, Türen und Fassaden, bei denen zwei zum Verbundprofil zusammengefügte Metallprofile Längsnuten aufweisen, in die zwischen sich mit den Metallprofilen eine Isolierkammer bildende Verbindungsleisten eingeführt sind, die an ihren in die Längsnuten eingreifenden Fussteilen mittels plastischer Verformung von die Längsnuten begrenzenden, innerhalb und ausserhalb der Isolierkammer verlaufenden Haltestegen festgelegt werden.

Ein Verfahren der vorgenannten Art ist aus der DE₋A-3025706 bekannt. Die darin beschriebene Vorrichtung enthält eine Grundplatte, auf der die beiden miteinander zu verbindenden Metallprofile vor der Bearbeitung im gegenseitigen Abstand zwischen Spannbacken liegend eingeklemmt werden. Ferner ist es zur Aufnahme der Verformungskräfte der an einem Stützbalken geführten Verformungswerkzeuge unerlässlich, dass die Verbindungsleisten mit ihnen einen geschlossenen Isolierkörper ergebende dickwandige Stege besitzen.

In der Praxis kommt jedoch eine Vielzahl von Verbundprofilen vor, deren Profilhälften im Querschnitt jeweils so geformt sind, dass sie nicht in der von der DE-A-3025706 gezeigten Weise auf einer Grundplatte festgelegt werden können, womit sich also dieses Verfahren nur für ganz bestimmte Profilformen eignet. Weiterhin ist es ungünstig, den Isolierkörper stets kastenartig profiliert ausbilden zu müssen, was einen mehr als doppelt so grossen Materialeinsatz gegenüber der Verwendung von einfachen dünnwandigen Verbindungsleisten erfordert.

Die bestehenden Nachteile des bekannten Verfahrens bzw. der bekannten Vorrichtung werden mit der in den Ansprüchen 1 bzw. 4 gekennzeichneten Erfindung vermieden, die insofern die Aufgabe lösen, ein Verfahren sowie eine Vorrichtung zu schaffen, mit denen sich unter geringstem Aufwand jedes beliebig gestaltete Verbundprofil herstellen lässt, ohne dass ein Festklemmen der lediglich durch Isolierleisten miteinander zu verbindenden Metallprofile auf einer besonderen, den wechselnden Profilabmessungen genau angepassten Grundplatte notwendig ist.

Als wesentlichster Vorteil der Erfindung ist das von ihr vorgeschlagene Verfahren so anpassungsfähig, dass man es für alle vorkommenden Profilformen verwenden kann. Hierbei ergibt sich gleichzeitig der Wegfall von aufwendigen Montagebetten, in denen die einzelnen Profilteile auf ihrer gesamten Länge fest eingespannt werden müssen. Demgegenüber genügt es, zunächst nur das erste Profil mit der glatten Aussenseite auf einer ebenen Fläche abzulegen und die in seine Längsnuten eingezogenen Verbindungsleisten von innen her an ihm festzuwalzen. Daraufhin bildet es dann mit diesen schon eine feste Einheit, der das zweite Profil als Deckelprofil aufgeschoben werden kann. Letzteres liegt nun den vom ersten Profil aus nach oben stehenden Verbindungsleisten mit seinem Eigengewichtfest auf, bis das danach von aussen her erfolgende Verformen der Haltestege abgeschlossen ist. Dieses neuartige Herstellungsverfahren kommt deshalb auch für eine fortlaufende Serienfertigung mit der ausserdem beanspruchten Vorrichtung in Betracht, da diese nicht erst jeweils ein umständliches Festlegen der beiden Profilhälften auf einer Grundplatte verlangt.

Ausführungsbeispiele der Erfindung werden nachfolgend anhand der Zeichnungen erläutert.

Es zeigen im einzelnen:
Fig. 1 eine schematische Darstellung einer Fertigungsvorrichtung,
Fig. 2 die Seitenansicht einer nach dem aus Fig. 1 hervorgehenden Fertigungsprinzip aufgebauten Anlage,
Fig. 3 den Grundriss der Anlage aus Fig. 2,
Fig. 4 die Seitenansicht einer abweichend von den Fig. 2 und 3 gestalteten Fertigungsvorrichtung, und
Fig. 5 den Grundriss der in Fig. 4 abgebildeten Anlage.

Die in Fig. 1 schematisch dargestellte Fertigungsvorrichtung zum Herstellen wärmegedämmter Verbundprofile umfasst als Hauptbestandteil einen Fertigungskopf 1, mit dessen Hilfe sich alle Verfahrensschritte der Erfindung nach Anspruch 1 zu einem Verfahrensgang vereinigen lassen. Hierzu besitzt er eine Doppelzange 2, eine senkrecht stehende Prägerolle 3, eine Greifzange 4 und ein waagerecht liegendes Prägerollenpaar 5, die sich in der Reihenfolge der Verfahrensschritte nebeneinander über einem sich taktweise nach jedem Verfahrensschritt quer zum Fertigungskopf 1 bewegenden Transportmittel 6 befinden.

Dem ersten der auszuführenden Verfahrensschritte zufolge dient die Doppelzange 2 zum Einziehen von zwei Verbindungsleisten 7 in die entsprechenden Längsnuten eines ersten Metallprofils 8, das auf dem Transportmittel 6 herangeführt wird. Danach gelangt dieses nun bereits mit den die spätere Isolierkammer 9 bildenden Verbindungsleisten 7 versehene erste Metallprofil 8 in Pfeilrichtung zur nächsten Fertigungsstation. Die dortige senkrecht stehende Prägerolle 3 greift zwischen die beiden Verbindungsleisten 7 ein und drückt dabei gegen die inneren Haltestege 10 des Metallprofils 8, wodurch die Fussteile der Verbindungsleisten 7 in dessen Längsnuten festgelegt werden. Anschliessend schiebt in der dritten Fertigungsstation die Greifzange 4 den Verbindungsleisten 7 ein zweites Metallprofil 11 deckelartig auf, und in der vierten Fertigungsstation werden die aussenliegenden Haltestege 12 des zweiten Metallprofils 11 von sich paarweise gegenüberstehenden Prägerollen 5 gegen die noch nicht festgelegten Fussteile der Verbindungsleisten 7 gepresst. Damit sind dann die beiden Metallprofile 8 und 11 sowie die Verbindungsleisten 7 zum wärmegedämmten Verbundprofil 13 mit der Isolierkammer 9 zusammengefügt, das daraufhin die Fertigungsvorrichtung auf dem Transportmittel 6 in dessen Bewegungsrichtung verlässt.

Während das erste Metallprofil 8 die vier verschiedenen Stationen des Fertigungskopfes 1 durchläuft, führt das Transportmittel 6 ständig weitere Metallprofile 8 heran, so dass schliesslich stets vier Verbundsprofile 13 gleichzeitig hergestellt werden. Auf diese Weise kommt ein kontinuierlicher Fertigungsablauf zustande.

Eine mit dem an Hand der Fig. 1 erläuterten Fertigungskopf 1 ausgerüstete Anlage geht aus den Fig. 2 und 3 hervor. Bei dieser Anlage ist der Fertigungskopf 1 oberhalb eines Fertigungstisches 14 in Längsrichtung der darauf in Arbeit befindlichen Verbundprofile 13 verfahrbar. An den Enden seiner Fahrbahn sind Zuführungseinrichtungen 15 und 16 für die vom Fertigungskopf 1 abwechselnd von der Zuführungseinrichtung 15 oder der Zuführungseinrichtung 16 her in die Metallprofile 8 einzuziehenden bzw. aufzuschiebenden Verbindungsleisten 7 und Metallprofile 11 angeordnet.

Im Gegensatz zur vorstehend beschriebenen Anlage ist in der aus den Fig. 4 und 5 ersichtlichen Fertigungsvorrichtung der Fertigungskopf 1 nicht beweglich, sondern stationär zwischen zwei Längsförderern 17 und 18 untergebracht. Mittels dieser beiden Längsförderer 17 und 18 werden die in der Fertigung befindlichen Verbundprofile 13 gemäss den in Fig. 5 eingezeichneten Pfeilen abwechselnd in beiden Richtungen und jeweils um eine den Verfahrensschritten entsprechende Fertigungsstufe seitlich verschoben unter dem Fertigungskopf 1 hindurchbewegt, wobei die Zuführung der einzuziehenden bzw. aufzuschiebenden Verbindungsleisten 7 und Metallprofile 11 aus einem dem Längsförderer 18 zugeordneten Magazin 19 erfolgt. Der Vorteil einer so gestalteten Anlage besteht darin, dass sie in ihrer Längsausdehnung gegenüber der in Fig. 2 und 3 wiedergegebenen Konstruktion statt der dreifachen nur die zweifache Länge der Verbundprofile 13 benötigt, was zu einer ganz erheblichen Platzersparnis führt.

Abweichend von den bisher beschriebenen Anlagen wäre es selbstverständlich auch möglich, die einzelnen Fertigungsstationen des Fertigungskopfes 1 voneinander getrennt anzuordnen und die zu fertigenden Profile diese Stationen nacheinander durchlaufen zu lassen, woraus sich jedoch eine grössere räumliche Ausdehnung der Anlage ergeben würde. Allerdings könnte hierbei wiederum Produktionsfläche eingespart werden, wenn eine das deckelartige Aufschieben des zweiten Metallprofils 11 durchführende Einrichtung gleichzeitig auch die Verformung der ausserhalb der Isolierkammer 9 verlaufenden Haltestege 12 mit übernimmt.

## Patentansprüche

1. Verfahren zum Herstellen wärmegedämmter Verbundprofile für Fenster, Türen und Fassaden, bei denen zwei zum Verbundprofil (13) zusammengefügte Metallprofile (8, 11) Längsnuten aufweisen, in die zwischen sich mit den Metallprofilen (8, 11) eine Isolierkammer (9) bildende Verbindungsleisten (7) eingeführt sind, die an ihren in die Längsnuten eingreifenden Fussteilen mittels plastischer Verformung von die Längsnuten begrenzenden, innerhalb und ausserhalb der Isolierkammer (9) verlaufenden Haltestegen (10, 12) festgelegt werden, gekennzeichnet durch folgende Verfahrensschritte:
a) Einseitiges Einziehen der Verbindungsleisten (7) in die Längsnuten eines der miteinander zu verbindenden Metallprofile (8),
b) Verformung der in der Isolierkammer (9) angeordneten, jeweils die Fussteile der in das erste Metallprofil (8) eingezogenen Verbindungsleisten (7) flankierenden Haltestege (10),
c) deckelartiges Aufschieben des zweiten Metallprofils (11) auf die in das erste Metallprofil (8) eingezogenen Verbindungsleisten (7), und
d) Verformung der ausserhalb der Isolierkammer (9) an den noch nicht in den Längsnuten festgelegten Fussteilen der Verbindungsleisten (7) liegenden Haltestege (12) des dem ersten Metallprofil (8) deckelartig aufgeschobenen zweiten Metallprofils (11).

2. Verfahren nach Anspruch 1, dadurch gekennzeichnet, dass die Verfahrensschritte c) und d) in einem gemeinsamen Verfahrensgang zur Ausführung gelangen, indem ein das deckelartige Aufschieben des zweiten Metallprofils (11) durchführender Fertigungskopf (1) auch die Verformung der ausserhalb der Isolierkammer (9) verlaufenden Haltestege (12) übernimmt.

3. Verfahren nach Anspruch 1, gekennzeichnet durch die Vereinigung aller Verfahrensschritte zu einem gemeinsamen Verfahrensgang, wobei ein Fertigungskopf (1) sowohl die Verformung der gegen die Fussteile der Verbindungsleisten (7) zu drückenden Haltestege (10, 12) als auch das Einziehen der Verbindungsleisten (7) in die Längsnuten des ersten Metallprofils (8) und das deckelartige Aufschieben des zweiten Metallprofils (11) auf die bereits einseitig im ersten Metallprofil (8) festgelegten Verbindungsleisten (7) an mindestens vier gleichzeitig in Arbeit befindlichen Verbundprofilen (13) dadurch bewirkt, dass diese Verbundprofile (13) nach jedem Verfahrensschritt gegenüber dem Fertigungskopf (1) taktweise verschoben werden.

4. Vorrichtung zum Herstellen wärmegedämmter Verbundprofile für Fenster, Türen und Fassaden, bei denen zwei zum Verbundprofil (13) zusammengefügte Metallprofile (8, 11) Längsnuten aufweisen, in die zwischen sich mit den Metallprofilen (8, 11) eine Isolierkammer (9) bildende Verbindungsleisten (7) eingeführt sind, die an ihren in die Längsnuten eingreifenden Fussteilen mittels plastischer Verformung von die Längsnuten begrenzenden, innerhalb und ausserhalb der Isolierkammer (9) verlaufenden Haltestegen (10, 12) festgelegt werden, indem ein Fertigungskopf (1) sowohl die Verformung der gegen die Fussteile der Verbindungsleisten (7) zu drückenden Haltestege (10, 12) als auch das Einziehen der Verbindungsleisten (7) in die Längsnuten des ersten Metallprofils (8) und das deckelartige Aufschieben des zweiten Metallprofils (11) auf die bereits einseitig im ersten Metallprofil (8) festgelegten Verbindungsleisten (7) an mindestens vier gleichzeitig in Arbeit befindlichen Verbundprofilen (13) dadurch bewirkt, dass diese Verbundprofile (13) nach jedem Verfahrensschritt gegenüber dem Fertigungskopf (1) taktweise verschoben werden, dadurch gekennzeichnet, dass im Fertigungskopf (1) in der Reihenfolge der Verfahrensschritte nebeneinander eine Doppelzange (2) zum Einziehen der Verbindungsleisten (7), mindestens eine in die Isolierkammer (9) hineinragende, gegen die inneren Haltestege (10) des mit den Verbindungsleisten (7) versehenen ersten Metallprofils (8) drückende Prägerolle (3), eine Greifzange (4) zum Aufschieben des zweiten Metallprofils (11) und paarweise sich rechtwinklig zur Profilachse gegenüberstehende, von aussen her auf die zuletzt zu verpressenden Haltestege (12) einwirkende Prägerollen (5) angeordnet sind (Fig. 1).

5. Vorrichtung nach Anspruch 4, dadurch gekennzeichnet, dass der Fertigungskopf (1) oberhalb eines Fertigungstisches (14) in Längsrichtung von den darauf in Arbeit befindlichen Verbundprofilen (13) verfahrbar ist (Fig. 2 u. 3).

6. Vorrichtung nach Anspruch 5, dadurch gekennzeichnet, dass die gleichzeitig in Arbeit befindlichen Verbundprofile (13) einem sich taktweise nach jedem Verfahrensschritt quer zur Fahrtrichtung des Fertigungskopfes (1) bewegenden Transportmittel (6) aufliegen (Fig. 1 u. 3).

7. Vorrichtung nach Anspruch 5 oder 6, dadurch gekennzeichnet, dass an den Enden der Fahrbahn des Fertigungskopfes (1) Zuführungseinrichtungen (15, 16) für die vom Fertigungskopf (1) einzuziehenden bzw. aufzuschiebenden Verbindungsleisten (7) und Metallprofile (11) vorgesehen sind (Fig. 2 u. 3).

8. Vorrichtung nach Anspruch 4, dadurch gekennzeichnet, dass die gleichzeitig in Arbeit befindlichen Verbundprofile (13) mit Hilfe von Längsförderern (17, 18) abwechselnd in beiden Richtungen und jeweils um eine den Verfahrensschritten entsprechende Fertigungsstufe seitlich verschoben unter dem Fertigungskopf (1) hindurchbewegt werden, wobei die Zuführung der vom Fertigungskopf (1) einzuziehenden bzw.'aufzuschiebenden Verbindungsleisten (7) und Metallprofile (11) von einem den Längsförderern (17, 18) zugeordneten Magazin (19) aus erfolgt (Fig. 4 u. 5).

## Claims

1. Method for manufacturing thermo insulated compound profiles for windows, doors and facades, wherein two metal profiles to be joined to form the compound profile are provided with longitudinal grooves into which connecting webs forming an insulating chamber together with the metal profiles are inserted, and secured at their base portions, engaging in the longitudinal grooves, by means of the deformation of the retaining strips bounding the longitudinal grooves, characterised by the following process steps:
a) on one side, drawing in the connecting webs into the corresponding longitudinal groove of one of the metal profiles to be joined to one another;
b) deforming the retaining strips directed towards the insulating chamber and in each case flanking the base portion of the connecting webs engaging in a longitudinal groove;
c) slipping the second metal profile lid-like onto the first metal profile, and
d) deforming the retaining strips running outside the insulating chamber at the base portions, which are not yet secured in the longitudinal grooves, of the connecting webs.

2. Method as claimed in claim 1, wherein the process steps c) and d) are performed in a common process operation in which a production head, which performs the lid-like slipping on of the second metal profile, also deforms the retaining strips running outside the insulating chamber.

3. Method as claimed in claim 1, wherein all process steps are combined in a common process operation, with, on at least four compound profiles being worked on simultaneously, a production head deforming the retaining strips to be pressed against the base portions of the connecting webs, and also drawing in the connecting webs into the longitudinal grooves of the first metal profile and slipping on lid-like the second metal profile onto the connecting webs, already secured on one side in the first metal profile, by moving these compound profiles cyclically after every process step relative to the production head.

4. Device for carrying out the method as claimed in claim 3, wherein arranged next to one another in the production head in the sequence of the process steps are a double clamp for drawing in the connecting webs, at least one forming roller projecting into the insulating chamber area of the compound profile and pressing against the inner retaining strips of the first metal profile provided with the connecting webs, a gripping clamp for slipping on the second metal profile and former rollers located opposite one another in pairs at right angles to the profile axis and acting from the outside on the retaining strips to be pressed last (Fig. 1).

5. Device as claimed in claim 4, wherein the production head can be moved above a production table in the longitudinal direction of the compound profiles being worked on the production table (Figures 2 and 3).

6. Device as claimed in claim 5, wherein the compound profiles being worked on simultaneously lie on a transport means moving cyclically after every process step in a transverse direction to the direction of travel of the production head (Figures 1 and 3).

7. Device as claimed in claim 5 or 6, wherein feed devices for the connecting webs and metal profiles to be drawn in or slipped on by the production head are provided at the ends of the track of the production head (Figures 2 and 3).

8. Device as claimed in claim 4, wherein the compound profiles being worked on simultaneously are moved by means of longitudinal conveyors through under the production head alternately in both directions and in each case moved sideways by one production stage corresponding to the process steps, with the connecting webs and the metal profiles to be drawn in or slipped on by the production head being fed from a feed magazine allocated to the longitudinal conveyors (Figures 4 and 5).

## Revendications

1. Procédé de fabrication de profilés composites calorifuges pour fenêtres, portes et façades, profilés dans le cas desquels deux éléments profilés en métal (8, 11), assemblés pour former le profilé composite (13), présentent des rainures longitudinales dans lesquelles sont engagées des pièces longitudinales de liaison (7), formant entre elles, avec les éléments profilés en métal (8, 11), une chambre isolante (9), pièces longitudinales de liaison qui, à leurs parties de base, en engagement avec les rainures longitudinales, sont maintenues fixées par déformation plastique de nervures d'arrêt et de retenue (10, 12), qui limitent ces rainures longitudinales, et qui se trouvent respectivement à l'intérieur et à l'extérieur de la chambre isolante (9), le procédé étant caractérisé en ce qu'il comporte les phases de travail qui sont indiquées ci-après:
a) mise en place, d'un côté des pièces longitudinales de liaison (7) dans les rainures longitudinales de l'un (8) des éléments profilés en métal à réunir,
b) déformation des nervures d'arrêt et de retenues (10) qui se trouvent dans la chambre isolante (9) et qui se trouvent au côté des parties de base des pièces longitudinales de liaison (7) mises en place dans le premier élément profilé en métal (8),
c) pose du second élément profilé en métal (11), formant élément de couverture, sur les pièces longitudinales de liaison (7) mises en place dans le premier élément profilé en métal (8), et
d) déformation des nervures d'arrêt et de retenue (12) du second élément profilé en métal (11), ayant été posé comme élément de couverture sur le premier élément profilé en métal (8) qui se trouvent à l'extérieur de la chambre isolante (9) aux parties de base des pièces longitudinales de liaison (7) qui n'ont pas encore été fixées dans les rainures longitudinales.

2. Procédé suivant la revendication 1, caractérisé en ce que les phases de travail c) et d) citées ci- dessus sont effectuées en une opération commune, en ce sens qu'une tête de fabrication (1), qui effectue la pose du second élément profilé en métal formant élément de couverture (11), produit également la déformation des nervures d'arrêt et de retenue (12) qui se trouvent à l'extérieur de la chambre isolante (9).

3. Procédé suivant la revendication 1, caractérisé en ce que toutes les phases de travail sont réunies en une opération commune, une tête de fabrication (1) effectuant, sur au moins quatre profilés composites (13), soumis en même temps au travail, tant la déformation des nervures d'arrêt et de retenue (10, 12) à presser contre les parties de base des pièces longitudinales de liaison (7), que la mise en place de ces pièces longitudinales de liaison (7) dans les rainures longitudinales du premier élément profilé en métal (8), et la pose du second élément profilé en métal (11), formant élément de couverture, sur les pièces longitudinales de liaison (7), déjà fixées, d'un côté, dans le premier élément profilé en métal (8), les profilés composites (13) en question étant à cet effet déplacés de façon rythmée, après chaque phase de travail du procédé, par rapport à la tête de fabrication (1).

4. Dispositif destiné à la fabrication de profilés composites calorifuges pour fenêtres, portes et façades, profilés dans le cas desquels deux éléments profilés en métal (8, 11), assemblés pour former le profilé composite (13), présentent des rainures longitudinales dans lesquelles sont engagées des pièces longitudinales de liaison (7), formant entre elles, avec les éléments profilés en métal (8, 11), une chambre isolante (9), pièces longitudinales de liaison qui, à leurs parties de base, en engagement avec les rainures longitudinales, sont maintenues fixées par déformation plastique de nervures d'arrêt et de retenue (10, 12) qui limitent ces rainures longitudinales et qui se trouvent respectivement à l'intérieur et à l'extérieur de la chambre isolante (9), une tête de fabrication (1 ) effectuant, sur au moins quatre profilés composites (13), soumis en même temps au travail, tant la déformation des nervures d'arrêt et de retenue (10, 12) à presser contre les parties de base des pièces longitudinales de liaison (7), que la mise en place de ces pièces longitudinales de liaison (7) dans les rainures longitudinales du premier élément profilé en métal (8), et la pose du second élément profilé en métal (11), formant élément de couverture, sur les pièces longitudinales de liaison (7), déjà fixées, d'un côté, dans le premier élément profilé en métal (8), les profilés composites (13) en question étant à cet effet déplacés de façon rythmée, après chaque phase de travail du procédé, par rapport à la tête de fabrication (1), le dispositif destiné à la fabrication étant caractérisé en ce que dans la tête de fabrication (1) sont montés, au voisinage l'un de l'autre, dans un ordre de succession correspondant à celui des phases de travail du procédé, une tenaille double (2), destinée à la mise en place des pièces longitudinales de liaison (7), au moins un rouleau de matriçage (3), qui s'engage dans la chambre isolante (9) et qui exerce une pression contre les nervures d'arrêt et de retenue internes (10) du premier élément profilé en métal (8), muni des pièces longitudinales de liaison (7), une tenaille de préhension (4), destinée à la pose du second élément profilé en métal (11), et des rouleaux de matriçage (5) prévus par paire, qui se trouvent en opposition l'un par rapport à l'autre, à angle droit par rapport à l'axe du profilé, rouleaux de matriçage (5) qui agissent de l'extérieur sur les nervures d'arrêt et de retenue (12), à presser en dernier lieu (figure 1).

5. Dispositif suivant la revendication 4, caractérisé en ce que la tête de fabrication (1) peut être déplacée au-dessus d'une table de fabrication (14), dans le sens longitudinal des profilés composites (13) soumis au travail, qui se trouvent sur cette table de fabrication (figures 2 et 3).

6. Dispositif suivant la revendication 5, caractérisé en ce que les profilés composites (13) qui sont soumis en même temps au travail sont posés sur un appareil transporteur (6), qui se déplace de façon rythmée, après chacune des phases de travail du procédé transversalement par rapport au sens du déplacement de la tête de fabrication (1) (figures 1 et 3).

7. Dispositif suivant l'une ou l'autre des revendications 5 et 6, caractérisé en ce qu'aux extrémités de la voie de déplacement de la tête de fabrication (1 ), il est prévu des dispositifs d'alimentation (15, 16) destinés à l'amenée des pièces longitudinales de liaison (7) devant être mises en place par la tête de fabrication (1) et à l'amenée des éléments profilés en métal (11 ) devant être posés sur les pièces longitudinales de liaison, par cette tête de fabrication ( 1 ) pour former éléments de couverture (figures 2 et 3).

8. Dispositif suivant la revendication 9, caractérisé en ce que les profilés composites (13) qui sont en même temps soumis au travail sont amenés à passer en dessous de la tête de fabrication (1), à l'aide de transporteurs longitudinaux (17, 18), déplacés alternativement dans les deux sens et toujours de degrés de fabrication correspondant aux différentes phases de travail du procédé, l'amenée des pièces longitudinales de liaison devant être mises en place par la tête de fabrication (1) et l'amenée des éléments profilés en métal (11) devant être posés sur les pièces longitudinales de liaison, par cette tête de fabrication (1 ), pour former éléments de couverture, ayant lieu à partir d'un magasin (19) adjoint aux transporteurs longitudinaux (17, 18) (figures 4 et 5).
